# FASCICULE DE BREVET EUROPEEN

(11) **EP 2 137 475 B1**
(45) Date de publication et mention de la délivrance du brevet: **27.06.2018**
(21) Numéro de dépôt: 08788101.7
(22) Date de dépôt: 02.04.2008
(51) Int. Cl.: F25J 3/02

(54) **PROCÉDÉ DE MISE EN FROID D'UNE LIGNE D'ÉCHANGE CRYOGÉNIQUE**
VERFAHREN ZUR KÜHLUNG EINER KRYOGENEN AUSTAUSCHLEITUNG
METHOD FOR COOLING A CRYOGENIC EXCHANGE LINE

(30) Priorité: 13.04.2007 FR 0754462
(43) Date de publication de la demande: 30.12.2009
(73) Titulaire: L'Air Liquide Société Anonyme pour l'Etude et l'Exploitation des Procédés Georges Claude, 75007 Paris (FR)
(72) Inventeur: COURT, Philippe, F-75020 Paris (FR); HERNANDEZ, Antoine, F-94420 Le Plessis-trevise (FR); MONEREAU, Christian, F-75011 Paris (FR)
(74) Mandataire: Mercey, Fiona Susan
(86) Numéro de dépôt international: PCT/FR2008/050575
(87) Numéro de publication internationale: WO 2008/139085

(56) Documents cités:
- EP-A2- 0 091 830
- DE-A1-102005 024 106
- US-A1- 2003 177 785
- US-B1- 6 334 334

## Description

La présente invention est relative à un procédé de séparation cryogénique, de réfrigération ou de liquéfaction d'un fluide au moyen d'une ligne d'échange.

Il est connu d'utiliser la cryogénie pour fractionner un flux gazeux en au moins deux fluides de composition différente, généralement en un fluide dit léger, c'est à dire composé essentiellement des constituants les plus volatils et en un fluide dit lourd constitué essentiellement par les constituants les plus facilement condensables. Pour ce faire, le mélange à fractionner est refroidi dans un échangeur ou dans un ensemble d'échangeurs appelé ligne d'échange jusqu'à l'obtention d'un mélange diphasique liquide/vapeur extrait de la dite ligne d'échange et séparé dans un dispositif de séparation liquide -vapeur. La vapeur peut être refroidie de nouveau jusqu'à l'obtention d'un nouvel état diphasique et fractionnée une seconde fois.

A titre d'exemple, on citera le fractionnement d'un flux d'hydrocarbures (C1, C2,..., Ci, Ci+1,... Cn) en un fluide constitué essentiellement des hydrocarbures les plus légers (méthane C1, éthane C2,..., Ci) et en un deuxième fluide constitué essentiellement des hydrocarbures les plus lourds (Ci+1,...Cn). On utilise le terme «essentiellement» pour signifier qu'on retrouvera généralement une petite fraction des composés les plus légers dans la fraction lourde et inversement une petite partie des composés les plus lourds dans la fraction vapeur.

On peut améliorer cette séparation en mettant des plateaux dans le système de séparation diphasique et en rajoutant un rebouillage et/ou une section d'épuisement dit « stripping » en anglais) pour éliminer les légers de la fraction liquide et/ou un condenseur et/ou en augmentant le reflux pour éliminer les lourds de la fraction vapeur. Ces procédés sont connus de l'homme de l'art et ne sont pas développés dans la présente invention. Par la suite, on parlera de séparateur liquide-vapeur pour englober tous les équipements générant au moins une sortie liquide et une sortie gazeuse à partir d'au moins une alimentation diphasique. Ces équipements peuvent être du type séparateur par gravité vertical ou horizontal, équipé ou pas de dévésiculeur, du type cyclone, ou de colonne à distiller...

La sortie liquide peut contenir une petite quantité de bulles entraînées par la vitesse du liquide de même que la sortie vapeur peut contenir des gouttelettes ou aérosols liquide sans pour autant sortir du cadre de l'invention.

D'autres applications consistent à récupérer un fluide riche en méthane et un fluide appauvri en méthane à partir d'une source riche en hydrocarbures divers. On peut de la sorte obtenir aussi plusieurs fluides tels une fraction riche en méthane, une fraction riche en éthane ou éthylène, et une fraction C3+. Ce type de procédé permet en particulier de récupérer de l'hydrogène à une pureté d'environ 95% à partir d'un mélange d'hydrogène et d'hydrocarbures, d'éliminer une partie de l'azote contenu dans des gaz riches en hydrocarbures. Il permet aussi de récupérer une fraction très riche en CO₂ et un gaz résiduaire contenant des constituants plus légers tels que N₂, Argon, O₂...

Ce fractionnement peut ne pas être un but en soi mais seulement un moyen de fournir de la puissance frigorifique destinée à liquéfier un autre fluide comme du gaz naturel. Dans ce cas, les divers fluides séparés sont recombinés après réchauffement, recomprimés et réinjectés dans la ligne d'échange. On parle alors de cycle frigorifique.

Ces applications ont donné lieu à de nombreux développements portant tant sur les procédés que sur la technologie. En particulier, les échangeurs peuvent être du type bobiné, échangeur à tubes et calandre ou préférentiellement du type échangeur à plaques. Dans ce dernier cas, de nombreuses améliorations ont porté sur les ondes d'échange et sur l'introduction des fluides, en particulier diphasique, dans ces échangeurs afin d'optimiser le transfert thermique.

Tous les pourcentages mentionnés dans ce qui suit sont des pourcentages molaires.

Un exemple de ces unités va à présent être décrit en rapport avec la Figure 1. Cet exemple porte sur l'obtention d'hydrogène sous pression à une pureté de 95 % à partir d'un mélange gazeux sous pression contenant environ 70 % d'hydrogène, 18 % de méthane et 12 % d'hydrocarbures plus lourds.

Le mélange à séparer 1 est introduit à température ambiante et sous une pression de 40 bar absolus dans l'échangeur à plaques 10 pour y être refroidi via les passages d'échange 11. A un premier niveau de température dépendant de la composition des hydrocarbures les plus lourds et de la pression, généralement de -40 à -120°C, le fluide 1, alors diphasique, est extrait de l'échangeur et séparé en sa fraction vapeur 2 et sa fraction liquide 3 dans le séparateur liquide-gaz 30. La fraction liquide 3 est détendue via la vanne de détente 50 jusqu'en basse pression et revaporisée dans la ligne d'échange via les passages d'échange 13.

La phase vapeur 2 enrichie en hydrogène et en méthane est à nouveau refroidie dans l'échangeur 20 via les passages 22, partiellement condensée et extraite vers - 160°C. La fraction vapeur 4 issu du séparateur 40 constitue la production d'hydrogène à une teneur de 95% molaire. Elle est alors réchauffée dans les passages 24 puis 14 des échangeurs 20 et 10.

La fraction liquide 5 constituée principalement de méthane est détendue en basse pression dans la vanne 60, revaporisée dans l'échangeur 20 (passages 25) et réchauffée dans l'échangeur 10 (passages 15) Les fluides 6 et 7 associés respectivement aux échangeurs 20 (passages 26) et 10 (passages 17) peuvent éventuellement être utilisés comme appoint frigorifique. Il peut s'agir de fluides extérieurs comme par exemple de l'azote liquide issu d'un stockage ou d'un appareil de séparation d'air voisin, ou d'un fluide interne au procédé, comme par exemple une fraction de l'hydrogène produit, partiellement réchauffé puis détendue dans une turbine de détente et réinjectée au bout froid de l'échangeur 20.

Il est possible aussi de favoriser la vaporisation du méthane 5 en injectant une petite fraction de la production hydrogène. C'est ce que représente le circuit éventuel comportant la vanne de détente 70.

Il convient de noter que les vannes de détente 50 et 60 servent à détendre des liquides d'une haute pression, ici 40 bar abs., jusqu' en basse pression. Il s'agit donc de petites vannes.

Il est courant d'utiliser la notion de CV en parlant de la taille des vannes. De nombreux ouvrages ou documents donnent d'une part les méthodes de calcul et d'autre part le CV des vannes disponibles dans le commerce. Pour ces dernières, il est classique d'indiquer le CV à pleine ouverture qui permet de déterminer le débit maximum qui peut passer à travers la vanne dans des conditions de fonctionnement données. A titre d'illustration et sans vouloir entrer dans les calculs, pour un débit d'alimentation gazeux de l'ordre de 10 000 Nm³/h, le CV de ces vannes serait inférieur à 1.

Il en est de même de la vanne éventuelle 70 qui sert à détendre une toute petite fraction de l'hydrogène produit (quelques pourcents maximum).

De façon classique la mise en froid d'une telle unité de séparation se fait soit par détente libre du gaz à traiter soit plus généralement en utilisant un apport frigorifique extérieur.

On appelle mise en froid de la ligne d'échange la procédure qui permet d'obtenir les conditions opératoires normales, ici une première température de coupure entre les échangeurs 10 et 20 de -80°C par exemple et une température au bout froid de -160°c pour obtenir la pureté requise à partir d'équipements à température ambiante ou sous ambiante, si la ligne d'échange n'a pas eu le temps d'atteindre la température ambiante.

Le problème d'une mise en froid en utilisant la seule détente libre du gaz à traiter dans les vannes de détente 50, 60 et éventuellement 70 est que le débit total détendu est très faible et donc que la puissance frigorifique obtenue est elle-même très faible. Or cette puissance frigorifique est destinée à refroidir la ligne d'échange, les équipements annexes tels que les séparateurs, à compenser les pertes thermiques, c'est à dire les échanges avec le milieu extérieur... Une telle mise en froid peut prendre des dizaines d'heures et même éventuellement ne pas permettre d'atteindre le point de fonctionnement souhaité.

Cela se produit en particulier dans le cas où les pertes thermiques deviennent, à un certain niveau de température atteint au bout froid, égales à la puissance frigorifique produite par détente libre. A ce point, la mise en froid s'arrête et il n'est pas possible d'aller au delà.

Pour cette raison, il est courant d'utiliser les circuits d'apport frigorifique 6 et 7 par exemple pour hâter la mise en froid. Ces passages 26 et 27 peuvent être utilisés en permanence ou uniquement temporairement pendant les phases de mise en froid. Comme indiqué plus haut, il est classique d'utiliser de l'azote liquide en basse ou préférentiellement moyenne pression pour accélérer l'obtention des niveaux de température visés.

Il est apparu cependant que pas plus que la simple détente libre dans les vannes de détente de procédé (ici 50, 60 et éventuellement 70), l'utilisation de l'apport frigorifique extérieur n'était une solution satisfaisante.

En effet, l'apport de froid dans une ligne d'échange encore chaude et où en particulier il circule peu de fluides dans les passages normalement très sollicités que sont les passages de revaporisation des liquides (ici passages 13 et 25 en particulier) provoque des chocs thermiques et des contraintes importantes entre passages d'échange et au niveau des boîtes d'entrée/sortie. Ces chocs et contraintes sont susceptibles de causer rapidement des problèmes mécaniques au niveau des brasures ou soudures entre éléments constitutifs de l'échangeur.

C'est particulièrement vrai pour la technologie des échangeurs à plaques en aluminium brasé qui constitue à ce jour l'essentiel des lignes d'échange des unités cryogéniques de séparation ou liquéfaction des gaz.

EP-A-0091830 décrit un procédé selon le préambule de la revendication 1.

Selon l'invention, il est prévu un procédé selon la revendication 1.

Optionnellement :
- le deuxième moyen de détente est une vanne ;
- le premier et le deuxième moyen de détente sont installés en parallèle ;
- on envoie de la vapeur provenant du troisième moyen de détente au liquide provenant du séparateur de phases ;
- le CV du deuxième moyen de détente égale 3 fois le CV, de préférence 5 fois le CV du premier moyen de détente ;
- le CV du deuxième moyen de détente égale 3 fois le CV, de préférence 5 fois le CV du troisième moyen de détente ;
- pendant la mise en froid on commande le deuxième ou quatrième moyen de détente manuellement ou on régule la pression du gaz d'alimentation ;
- la séparation cryogénique est un procédé de séparation d'hydrocarbures ou de production d'hydrogène, de préférence de 90 à 98 % de pureté ou de production de CO₂, de préférence de pureté supérieure à 95 %, encore plus préférentiellement supérieure à 98 % ou un procédé d'élimination d'azote ou argon d'une fraction plus lourde ou la liquéfaction est une liquéfaction de gaz naturel.

La solution préconisée dans la présente invention va maintenant être expliquée par l'intermédiaire de la Figure 2.

Cette figure montre les modifications apportées au bout froid de la ligne d'échange décrite précédemment. Ces modifications peuvent être également apportées au niveau du premier pot séparateur 30 et plus généralement au niveau de chaque détente d'une fraction liquide.

L'invention consiste à rajouter au schéma correspondant au fonctionnement normal en régime établi, une vanne de détente dite de mise en froid utilisée seulement (voire principalement) lors des démarrages de l'unité.

Le but de cette vanne est double. Elle permet d'abord de détendre un gros débit de gaz augmentant ainsi considérablement la puissance frigorifique produite par l'unité elle-même, c'est à dire qu'elle permet de réduire le temps de mise en froid et normalement permet à elle seule d'atteindre les niveaux requis de température.

D'autre part, en cas de démarrage très rapide avec apport de puissance frigorifique extérieur, tel que l'utilisation d'azote liquide, cette vanne permet d'abord de refroidir partiellement les équipements et de limiter d'autant les chocs thermiques mais surtout de rééquilibrer la ligne d'échange en faisant circuler des débits importants dans les passages de revaporisation 25 et 13.

Cette nouvelle vanne doit donc permettre de détendre une fraction importante du gaz haute pression, ici le fluide 2, et d'introduire ce fluide détendu dans les passages 25 dévolus normalement à la fraction liquide 5.

Cette vanne sera préférentiellement installée en by-pass de la vanne de détente 60. Elle sera alors environ 10 fois plus grosse. Il s'agit de la vanne 61 de la figure 2.

On peut aussi rajouter à la place une vanne entre le fluide 2, c'est à dire entre la sortie de l'échangeur et le pot séparateur 40, et l'entrée des passages 25 : il s'agit alors de la vanne 81. Conformément à l'invention on détend également une fraction du flux 4 via une vanne 71.

Dans tous les cas, la vanne additionnelle de détente 61, 71 ou 81 pourra passer un débit d'un ordre de grandeur au moins 10 fois supérieur à celui susceptible d'être détendu dans la vanne 60 ou 70.

Cette vanne additionnelle sera progressivement refermée au fur et à mesure de la mise en froid, en particulier dès lors que du liquide apparaîtra en sortie d'échangeur.

Elle sera a priori totalement refermée en fonctionnement normal.

Elle sera généralement contrôlée manuellement (HIC) mais peut également être pilotée par le maintien de la haute pression (PIC).

Dans tous ces cas, on dira par la suite que la vanne additionnelle (61, 71 ou 81) est en parallèle avec la vanne de détente 60.

On notera à ce sujet qu'il n'est pas possible avec la grande majorité des vannes du commerce d'avoir à la fois une vanne permettant de passer un débit de gaz important, c'est à dire d'avoir un CV à pleine ouverture de 10 ou plus et de réguler ensuite avec une ouverture correspondant à un CV de 0.3 environ. Il est classique d'utiliser une vanne dans une plage d'ouverture d'un facteur 5, préférentiellement de 3, c'est à dire par exemple avec un CV de 0.1 à 0.5 ou de 0.1 à 0.3 mais pas au delà. Un facteur 5 (ou 3) permet d'habitude d'effectuer la marche nominale et les marches réduites (à débit réduit) sans problème particulier de régulation. Dans le cas de l'exemple de la figure 1 ou 2, en fonctionnement normal, la vanne de détente 60 permet de maintenir le niveau liquide dans le pot séparateur 40. Elle contrôle donc le débit liquide détendu et revaporisé dans la ligne d'échange. Ce débit étant le principal apport frigorifique de l'échangeur 20, on conçoit que sa régulation est critique. Elle serait totalement impossible avec une vanne surdimensionnée, a fortiori avec une vanne 10 fois plus grosse que nécessaire.

Comme explicité plus haut, la détente additionnelle d'un débit important de gaz à traiter doit donc se faire via un moyen complémentaire qui ne sera plus utilisé en marche normale ou qui sera au moins partiellement refermé afin de permettre un fonctionnement satisfaisant de l'unité.

Enfin, on notera qu'il est possible, à partir du moment où l'on détend une partie appréciable du gaz d'alimentation via une vanne supplémentaire dans le circuit 25, d'injecter également dans ce circuit un débit d'appoint frigorifique tel que de l'azote liquide sans créer de contrainte trop importante. Suivant les cas, ce débit d'appoint peut être supprimé ou maintenu, au moins partiellement, pendant la marche normale alors que la vanne de détente supplémentaire sera fermée ou essentiellement fermée.

## Revendications

1. Procédé de séparation cryogénique, de réfrigération ou de liquéfaction d'un fluide au moyen d'une ligne d'échange comprenant :
• l'extraction de la dite ligne d'échange d'au moins un fluide diphasique (11)
• la séparation du dit fluide diphasique en au moins une fraction vapeur (4) et une fraction liquide (5) dans un séparateur de phases (40)
• la détente d'au moins une partie de la dite fraction liquide (5) au moyen d'un premier moyen de détente (60,)
• la réinjection, le réchauffement et la vaporisation au moins partielle de la dite fraction liquide détendue dans la ligne d'échange
le premier moyen de détente est une vanne on envoie de la vapeur (4) du séparateur de phases (4') à un troisième moyen de détente (70)
**caractérisé en ce que**
lors de la mise en froid de la dite ligne d'échange,
une fraction au moins du fluide extrait de la ligne d'échange (5) et/ou du séparateur de phases (40) est détendue dans un deuxième moyen de détente (61-81) en parallèle avec le premier moyen de détente(60) et en fonctionnement normal le deuxième moyen de détente est essentiellement fermé, et, lors de la mise en froid de la dite ligne d'échange, une fraction au moins de la vapeur (4) du séparateur de phase (40) est détendue dans un quatrième moyen de détente (71) en parallèle avec le troisième moyen de détente (70).

2. Procédé selon la revendication 1 dans lequel le deuxième moyen de détente (60, 61) est une vanne.

3. Procédé selon l'une des revendications 1 et 2 dans lequel le premier et le deuxième moyens de détente (60, 61) sont installés en parallèle.

4. Procédé selon la revendication 1 dans lequel on envoie de la vapeur provenant du troisième moyen de détente (70) au liquide (5) provenant du séparateur de phases (40).

5. Procédé selon l'une des revendications précédentes dans lequel le CV du deuxième moyen de détente (61) égale 3 fois le CV, de préférence 5 fois le CV du premier moyen de détente (60, 90).

6. Procédé selon la revendication 4 dans lequel le CV du deuxième moyen de détente (61) égale 3 fois le CV, de préférence 5 fois le CV du troisième moyen de détente (70).

7. Procédé selon l'une des revendications précédentes dans lequel pendant la mise en froid on commande le deuxième ou quatrième moyen de détente (61, 71) manuellement ou on régule la pression du gaz d'alimentation.

8. Procédé selon l'une des revendications précédentes dans lequel la séparation cryogénique est un procédé de séparation d'hydrocarbures ou de production d'hydrogène, de préférence de 90 à 98 % de pureté ou de production de CO₂, de préférence de pureté supérieure à 95 %, encore plus préférentiellement supérieure à 98 % ou un procédé d'élimination d'azote ou argon d'une fraction plus lourde ou la liquéfaction est une liquéfaction de gaz naturel.

## Patentansprüche

1. Verfahren zur Tieftemperaturzerlegung, zur Kühlung oder zur Verflüssigung eines Fluids mittels einer Austauschleitung, umfassend:
• das Extrahieren von mindestens einem zweiphasigem Fluid (11) aus der Austauschleitung
• das Zerlegen des zweiphasigen Fluids in mindestens eine Dampffraktion (4) und eine Flüssigfraktion (5) in einem Phasentrenner (40)
• das Entspannen von mindestens einem Teil der Flüssigfraktion (5) mittels eines ersten Entspannungsmittels (60,)
• das Wiedereinspritzen, das Erhitzen und das mindestens teilweise Verdampfen der entspannten Flüssigfraktion in der ersten Austauschleitung,
das erste Entspannungsmittel ist ein Ventil,
Dampf (4) wird aus dem Phasentrenner (4') zu einem dritten Entspannungsmittel (70) geleitet,
**dadurch gekennzeichnet, dass**
beim Kühlen der Austauschleitung mindestens eine Fraktion des aus der Austauschleitung (5) und/oder dem Phasentrenner (40) extrahierten Fluids parallel zum ersten Entspannungsmittel (60) in einem zweiten Entspannungsmittel (61, 81) entspannt wird,
und im Normalbetrieb das zweite Entspannungsmittel im Wesentlichen geschlossen ist,
und beim Kühlen der Austauschleitung mindestens eine Fraktion des Dampfes (4) aus dem Phasentrenner (40) parallel zum dritten Entspannungsmittel (70) in einem vierten Entspannungsmittel (71) entspannt wird.

2. Verfahren nach Anspruch 1, wobei das zweite Entspannungsmittel (60, 61) ein Ventil ist.

3. Verfahren nach einem der Ansprüche 1 und 2, wobei das erste und das zweite Entspannungsmittel (60, 61) parallel installiert sind.

4. Verfahren nach Anspruch 1, wobei aus dem dritten Entspannungsmittel (70) stammender Dampf zu der aus dem Phasentrenner (40) stammenden Flüssigkeit (5) geleitet wird.

5. Verfahren nach einem der vorstehenden Ansprüche, wobei der CV des zweiten Entspannungsmittels (61) gleich dem 3-fachen des CV, vorzugsweise 5-fachen des CV des ersten Entspannungsmittels (60, 90) ist.

6. Verfahren nach Anspruch 4, wobei der CV des zweiten Entspannungsmittels (61) gleich dem 3-fachen des CV, vorzugweise 5-fachen des CV des dritten Entspannungsmittels (70) ist.

7. Verfahren nach einem der vorstehenden Ansprüche, wobei während des Kühlens das zweite oder vierte Entspannungsmittel (61, 71) manuell gesteuert oder der Druck des Beschickungsgases geregelt wird.

8. Verfahren nach einem der vorstehenden Ansprüche, wobei die Tieftemperaturzerlegung ein Verfahren zur Zerlegung von Kohlenwasserstoffen oder zur Erzeugung von Wasserstoff, vorzugweise einer Reinheit von 90 bis 98 %, oder zur Erzeugung von CO₂, vorzugsweise einer Reinheit von höher als 95 %, noch stärker bevorzugt höher als 98 %, oder ein Verfahren zum Entfernen von Stickstoff oder Argon aus einer schwereren Fraktion ist, oder das Verflüssigen ein Verflüssigen von Erdgas ist.

## Claims

1. Method for the cryogenic separation, the cooling or the liquefaction of a fluid using an exchange line comprising:
• extracting from said exchange line at least one dual phase fluid (11)
• separating said dual phase fluid into at least one vapour fraction (4) and one liquid fraction (5) in a phase separator (40)
• expanding at least one portion of said liquid fraction (5) using a first expansion means (60,)
• reinjecting, reheating and at least partially vaporising said expanded liquid fraction in the exchange line
the first expansion means is a valve
vapour (4) is sent from the phase separator (4') to a third expansion means (70) **characterised in that**
during the cooling of said exchange line, at least a fraction of the fluid extracted from the exchange line (5) and/or from the phase separator (40) is expanded in second expansion means (61, 81) parallel to the first expansion means (60) and during a normal operation, the second expansion means is essentially closed,
and, during the cooling of said exchange line, at least a fraction of the vapour (4) from the phase separator (40) is expanded in a fourth expansion means (71) parallel with the third expansion means (70).

2. Method according to claim 1 wherein the second expansion means (60, 61) is a valve.

3. Method according to one of claims 1 and 2 wherein the first and the second expansion means (60, 61) are installed in parallel.

4. Method according to claim 1 wherein the vapour from the third expansion means (70) is sent to the liquid (5) from the phase separator (40).

5. Method according to one of the preceding claims wherein the CV of the second expansion means (61) equals 3 times the CV, preferably 5 times the CV of the first expansion means (60, 90).

6. Method according to claim 4 wherein the CV of the second expansion means (61) equals 3 times the CV, preferably 5 times the CV of the third expansion means (70).

7. Method according to one of the preceding claims wherein during the cooling the second or fourth expansion means (61, 71) are controlled manually or the pressure of the feed gas is regulated.

8. Method according to one of the preceding claims wherein the cryogenic separation is a method of separating hydrocarbons or the production of hydrogen, preferably with a purity of 90 to 98% or of the production of CO₂, preferably with a purity of 95 %, even more preferably greater than 98% or a method for eliminating nitrogen or argon by a heavier fraction or the liquefaction is a liquefaction of natural gas.
